# EUROPÄISCHE PATENTSCHRIFT

(11) **EP 3 327 236 B1**
(45) Veröffentlichungstag und Bekanntmachung des Hinweises auf die Patenterteilung: **26.02.2020**
(21) Anmeldenummer: 17200040.8
(22) Anmeldetag: 06.11.2017
(51) Int. Cl.: E05F 15/622, E05F 15/63

(54) **VORRICHTUNG ZUM ÖFFNEN UND/ODER SCHLIESSEN EINES FLÜGELS**
DEVICE FOR OPENING AND/OR CLOSING A WING
DISPOSITIF D'OUVERTURE ET/OU FERMETURE D'UN BATTANT

(30) Priorität: 23.11.2016 DE 202016007175 U
(43) Veröffentlichungstag der Anmeldung: 30.05.2018
(73) Patentinhaber: SIEGENIA-AUBI KG, 57234 Wilnsdorf (DE)
(72) Erfinder:

(56) Entgegenhaltungen:
- DE-A1- 10 148 793
- DE-C- 636 989

## Beschreibung

Die Erfindung betrifft eine Vorrichtung zum Öffnen und/oder Schließen eines Flügels nach dem Oberbegriff des Anspruchs 1.

Es ist bekannt, X- oder Y-Scheren einzusetzen, um einen Flügel einer Tür oder eines Fensters Drehzuöffnen und dabei die Bewegung eines Spindelantriebs derart umzulenken, dass sie der Bewegungsrichtung des Flügels entsprechen. Dadurch können die Spindelantriebe parallel zur Rahmenkonstruktion des Flügels verbaut werden und ragen nicht mehr in den Raum hinein. Die Kraftübertragung zwischen Antrieb und Schere erfolgt mit Hilfe von Schubstangen. Nachteilig bei X- und Y-Scheren sind die geringen übertragbaren Kräfte, wenn sich die Scheren in der Nähe der gestreckten Lage befinden. Die gestreckte Lage der Schere wird als Totpunktlage bezeichnet. Bei der Schließbewegung von Parallel-Ausstell-Fenstern befinden sich am Ende der Flügelbewegung die Scheren in der Nähe dieser Totpunktlage. Um eine sichere Zuhaltung und ein festes Andrücken des Fensters gegen die Dichtungen an den Rahmen zu gewährleisten, sind weitere Maßnahmen notwendig. Dies sind ein zusätzlicher Verriegelungsmotor mit zugehörigem Verriegelungsmechanismus oder eine zusätzliche Konstruktion, wie beispielsweise aus EP 1389662 A2 bekannt. In der EP 1389662 A2 wird die Verriegelungsbewegung mit Hilfe eines entsprechenden Leerhubes erreicht. Der Leerhub der Schere ermöglicht, dass nach erfolgter Schließbewegung der Schere ein Verriegelungshub erzeugt wird. Die Verriegelung erfolgt ebenfalls über einen Verriegelungsmechanismus. Die geringen Kräfte der Scheren in der Nähe des Totpunktes bereiten beim Öffnen des Flügels ebenfalls Probleme. Einerseits muss beim Öffnen die Masse des Flügels beschleunigt werden und andererseits erfordert das Losdrücken des Flügels von den Dichtungen zu Beginn der Bewegung zusätzliche Kraft.

Die DE 10148793 A1 ist gattungsbildend und offenbart einen parallelabstellenden Flügel, sowie eine Vorrichtung mit allen technischen Merkmalen des Oberbegriffs des Anspruchs 1.

Es ist eine Spindel mit einem Antriebselement und einem Abtriebselement vorgesehen. Nach dem Durchlauf eines Teilhubs an der Spindel gelangt das Antriebselement in

Kontakt mit dem Abtriebselement, welches über einen Hilfslenker an einem schwenkbaren Ausstellarm angreift. Hilfslenker und Ausstellarm sind an einem Gelenk miteinander verbunden, welches außermittig an dem Ausstellarm angebracht ist. Damit wird erreicht, dass die Spindel erst nach dem Durchlauf eines gewissen Teilhubs mit der Ausstellbewegung beginnt.
Um die Ausstellbewegung des Ausstellarms zu erzeugen ist das Gelenk exzentrisch an dem Ausstellarm angeordnet, was eine Totpunktlage des Arms verhindert. Gleichwohl entsteht ein großes Drehmoment am Ausstellarm, da in der Anfangsphase der Ausstellbewegung die Arme mit ihren Mittellinien fast aufeinanderliegen und das Drehmoment um die Flügeldrehachse nur durch den Abstand des Gelenks von dieser Mittelachse bestimmt wird. Nachteilig ist es daher, dass die Krafteinleitung auf den Ausstellarm zu Beginn der Bewegung sehr ungünstig ist. Zudem ist die Anordnung des Gelenkes an dem Ausstellarm fertigungstechnisch aufwendig und vergrößert die Bautiefe.

Aus der DE 202012012548 U1 ist ein Drehflügelantrieb bekannt geworden, der eine am Rahmen montierte Antriebsvorrichtung vorsieht, die einen schwenkbaren Ausstellarm antreibt. Der Ausstellarm greift mit einem Zapfen in eine flügelseitige Führung ein. Wird der Ausstellarm ausgeschwenkt, schwenkt der Ausstellarm den Flügel aus. Um bei einer manuellen Betätigung eine Überlast der Antriebsvorrichtung zu verhindern kann die Antriebswelle mittels einer Kupplung von der Antriebswelle entkoppelt werden.

In der US 2 256 613 ist ein Türöffnungsmechanismus beschrieben, der mit einem elektromotorisch angetriebenem Arm (dort 32) eine automatisierte Öffnungsbewegung auf die Tür ausüben kann, gleichzeitig die Bewegung der Tür aber unabhängig davon ebenfalls erlaubt. Die elektromotorische Betätigung beeinflusst die, im Übrigen mögliche, manuelle Öffnung der Tür nicht, sie kann weiterhin geöffnet bleiben, wenn der Motor zurückfährt, sie kann weiterhin manuell geöffnet werden, auch wenn der Elektromotor nicht aktiv ist und eine "direkte Kopplung" zwischen Motor und Ausstellarm zur Türöffnung ist deshalb dort vermieden. Dennoch entnimmt der Fachmann dieser Schrift ein Ausstellglied (dort 32), das an einem am Rahmen montierbaren Gehäuse schwenkbar gelagert ist, in dem ein Elektromotor mit einem Getriebe und der Treibstange angeordnet ist. Die schwenkbare Lagerung umfasst allerdings zwingend eine zusätzliche mechanische Längsbewegung des Schwenklagers, an dort beschriebenen Säulen mit einer Führung (vgl. dort 25, 26 bzw. 28/29). Die dort beschriebene Treibstange ist eine Gewindespindel und hat keine positive (feste) Kopplung zu dem Ausstellarm über das dortige Joch (dort 27).

Ferner zeigt das Patent DE 42 19 316 C2 eine Vorrichtung zum Öffnen und/oder Schließen eines Flügelrahmens relativ zu einem Rahmenstock, die ein bewegliches Antriebselement zum Erzeugen einer Antriebsbewegung, sowie ein zum Bewegen des Flügelrahmens derart mit dem Antriebselement verbundenes Abtriebselement umfasst, dass das Antriebselement sich relativ zum Abtriebselement bewegend einen Leerhub und sich zusammen mit dem Abtriebselement bewegend einen Arbeitshub ausführt. Das Patent zeigt insbesondere einen elektromotorischen Beschlag für einen Flügel von Fenstern oder Türen, der sich ebenfalls eines Spindelmutter-Antriebs zum Ausstellen des Flügels bedient. Zusätzlich ist ein Ausstellglied mit der Spindelmutter über einen definierten Leerhub gekoppelt. Hierfür ist an der Spindelmutter ein Zapfen angebracht, der in einem Winkelschlitz des Ausstellgliedes verfährt. Entfernt vom Winkelschlitz ist das Ausstellglied drehbeweglich aber ortsfest an einem Rahmenstock angebracht. Bei Verfahren der Spindelmutter bewegt sich der Zapfen über den Leerhub entlang einer Seite des Winkelschlitzes bis er den Winkel des Winkelschlitzes erreicht. Zu diesem Zeitpunkt beginnt die Ausstellbewegung. In dem Patent ist angegeben, dass der Leerweg dazu dienen kann, einen Flügelrahmen mit einem Rahmenstock über Riegelzapfen endgültig zu ver- oder entriegeln.
Nachteilig bei den genannten Ausgestaltungen ist es, dass die Vorrichtungen aufgrund ihrer Anordnungen einen vergleichsweise starken Motor benötigen, da die vorstehend beschriebenen Anordnungen beim Öffnen und beim Schließen in eine Totpunktlage gelangen, die zwar eine platzsparende Aufnahme ermöglicht, da sich alle Glieder in Strecklage befinden, aber keine hohen Schließ- oder Öffnungskräfte besitzen. Insbesondere bei modernen Türen sind nahe der planparallelen Lage von Flügel und Rahmen aneinander liegende Dichtungen anzupressen.
Es besteht daher der Bedarf an einer Vorrichtung, welche eine einfache Ausgestaltung mit zuverlässiger Abstoßbewegung des Flügels vom Rahmen bei kleinstmöglichen Abmessungen und Leistung des Motors vorsieht.
Der Erfindung liegt daher die Aufgabe zugrunde, die genannten Nachteile zu vermeiden und bei kleinsten Motorabmessungen und Leistungsaufnahmen eine sichere und schnelle Schwenköffnung des Flügels zu erreichen. Die Erfindung wird durch Anspruch 1 definiert.

Zur Lösung ist eine Kulisse vorgesehen, in die das Antriebselement im Verlauf des Teilhubes eingreift und eine quer zur Bewegungsrichtung des Antriebselementes gerichtete Abstützung des Flügels gegen den Rahmen erreicht. Die Erfindung schafft damit beim Öffnen eine im ersten Teilhub erfolgende Abstützung und Abstellung des Flügel, so das in einem dem ersten Teilhub nachfolgenden Teilhub das Abtriebselement wirksam angesteuert werden kann und dabei durch die bereits erfolgte Teilöffnung günstiger Kraftverhältnisse vorherrschen.

Die Kulisse fist drehbar an einem schwenkbaren Arm angeordnet, welcher zwischen Flügel und Rahmen wirksam ist und beim Durchlaufen eines am Antriebselementes angeordneten Kulissenfolgers ausschwenkt. Der ausschwenkende Arm beansprucht einen geringen Bauraum und es lassen sich größere Ausstellbewegungen bei kleinen Abmessungen erreichen.
Eine einfache stabile und leicht herstellbare Ausgestaltung sieht dabei vor, dass der Arm als schwenkbar am Rahmen oder Flügel angebrachte Platte ausgestaltet ist, die eine Kulisse zum Eingriff eines zusammen mit dem Antriebselementes beweglichen Kulissenfolgers aufweist, wobei beim Durchlaufen der Kulisse mit dem Kulissenfolger die Platte ausschwenkt.
Wenn die Platte einen in Richtung des Flügels oder Rahmens vorstehenden Zapfen aufweist, der eine Leiste am Flügel oder Rahmen bei Annäherung des Flügels in eine planparallele Lage hintergreift, dann kann beim Schließen des Flügels über die Vorrichtung ein sich bei Annäherung des Flügels in eine planparallele Lage zum Rahmen einstellender Dichtungsdruck leichter überwunden werden.
Eine alternative Lösung sieht vor, dass das Antriebselement mit einem Kulissenfolger in eine Kulisse einer ortsfeste Platte eingreift, so dass zwar die Abstellbewegung geringer ausfällt, dafür aber im Öffnungszustand vorstehende Arme vermieden werden.

Eine besonders einfache Ausgestaltung sieht vor, dass die Kulisse in Bewegungsrichtung des Antriebselementes einen geneigten Verlauf und Mündungsöffnungen besitzt, so dass der Kulissenfolger die Kulisse in einfacher Weise vollständig durchlaufen und wieder verlassen kann.

Weitere vorteilhafte Ausgestaltungen ergeben sich aus den Zeichnungen. Es zeigt:
- Fig. 1: einen teilgeöffneten Flügel an seinem oberen horizontalen Flügelholm mit einer Vorrichtung zum Schwenköffnen des Flügels gegenüber den teilweise dargestellten Rahmen,
- Fig. 2: die Vorrichtung entsprechend der Fig. 1 bei einem geschlossen Flügel und teilweise nicht dargestelltem Rahmen,
- Fig. 3: eine seitliche Ansicht der Vorrichtung in Ausgangslage, entsprechend einem geschlossenen Flügel,
- Fig. 4: eine Zwischenstellung des Antriebselementes ohne Spindel in einer Ansicht von oben.
- Fig. 5: einen durch die Vorrichtung bereits teilweise geöffneten oder geschlossen Flügel in einer Draufsicht,
- Fig. 6: eine weitergehende Öffnung entsprechend der Ansicht in Fig. 5,
- Fig. 7: in einer schematischen Darstellung ein zweites nicht erfindungsgemäßes, Ausführungsbeispiel in einer ersten geschlossenen Stellung des Flügels,
- Fig. 8: eine erste Teilöffnungsstellung gemäß Fig. 7,
- Fig. 9: eine weitergehende Teilöffnungsstellung des Ausführungsbeispiels nach Fign. 7 und 8,
- Fig. 10: eine weitergehende Teilöffnungsstellung des Ausführungsbeispiels nach Fig. 9,
- Fig. 11: eine maximale Öffnungsstellung des Ausführungsbeispiels nach Fig. 7 bis Fig. 10,
- Fig. 12: in einer Ansicht von unten die Ausgestaltung und Stellung entsprechend Fig. 7,
- Fig. 13: in einer Ansicht von unten die Ausgestaltung und Stellung entsprechend Fig. 8,
- Fig. 14: in einer Ansicht von unten die Ausgestaltung und Stellung entsprechend Fig. 9,
- Fig. 15: in einer Ansicht von unten die Ausgestaltung und Stellung entsprechend Fig. 10,
- Fig. 16: in einer Ansicht von unten die Ausgestaltung und Stellung entsprechend Fig. 11,

In der Fig. 1 ist der Rahmen 1 und der Flügel 2 einer Tür dargestellt. Rahmen 1 und Flügel 2 sind über hier nicht dargestellte Scharniere miteinander verbunden. Zudem ist zwischen ihnen eine Vorrichtung 3 wirksam. Die Vorrichtung 3 bewirkt eine Schwenköffnung bzw. schließung des Flügels 2 über einen Motor 5.

Dazu ist die Vorrichtung 3 entlang einer Falzfläche des Rahmens 1 befestigt und besteht aus einem langgestreckten Gehäuse 4, welches am drehachsenfernen Ende den Motor 5 lagert, der über eine nicht dargestellte Kupplung mit einer Spindel 6 antriebsverbunden ist. Der Spindel 6 ist ein Antriebselement 7 mit einer Spindelmutter 8 zugeordnet. Das Antriebselement 7 ist längsverschiebbar in dem Gehäuse 4 geführt, so dass sich das Antriebselement 7 durch Drehung der Spindel 6 längs derselben bewegen lässt. Im Gehäuse 4 ist ferner ein Abtriebselement 9 verschiebbar geführt. Dieses ist mit einem schwenkbar gelagerten Ausstellarm 10 verbunden, dem flügelseitig ein festes Drehlager 11 zugeordnet ist.

Ferner ist an dem Gehäuse 4 ein Arm 12 vorgesehen. Der Arm 12 ist schwenkbar an dem Gehäuse 4 gelagert.

Das Antriebselement 7 und das Abtriebselement 9 sind in flächenparalleler Ausrichtlage des Flügels 2 zum Rahmen 1 voneinander beabstandet, wie in Fig. 2 ersichtlich. Die Schwenklagerung 13 des Arms 12 ist nahe der ersten Endlage des Abtriebselements 9 angeordnet. Der Arm 12 ist auf seiner dem Gehäuse 4 zugewandten Planfläche 14 mit einer Kulisse 15 versehen. In diese greift ein Kulissenfolger 16 ein, der an dem Antriebselement 7 angebracht ist (Fig. 3). Die Kulisse 15 hat eine Wellenform mit einem nur leicht gekrümmten Wellenhang hin zu einem enger gekrümmten Wellenkopf.

Die Anordnung der Kulisse zum Kulissenfolger 16 und der Schwenklagerung 13 ist so getroffen, dass der Arm 12 beim Durchlaufen des Kulissenfolgers 16 ausschwenkt und diese vollständig durchläuft. Aus der Fig. 4 ist ersichtlich, dass das Antriebselement 7 eine Kopplungseinrichtung 17 trägt, die mit einem Kopplungsglied 18 am Abtriebselement 9 verbindbar ist und eine lösbare Verbindung von dem Antriebselement 7 und dem Abtriebselement 9 ermöglicht. Im dargestellten Ausführungsbeispiel besteht die Kopplungseinrichtung 17 aus zwei Greifbacken 19. Diese liegen in einer randoffenen Ausnehmung 20 des Antriebselementes 7, während das Kopplungsglied 18 ein zylindrischer Zapfen 21 ist, der an einer vorspringenden Zunge 22 angebracht ist.

Die Ausnehmung 20 ist so angeordnet, dass der Zapfen 21 in diese eintreten kann, wenn das Antriebselement 7 an das Antriebselement 9 angenähert wird. Dem Arm 12 ist an dem Flügel 2 eine Leiste 23 zuordnenbar, die der Arm 12 bei einem Schließvorgang mit einem in Richtung des Flügelfalzes 24 vorspringenden Zapfen 25 hintergreifen kann.

Die Wirkungsweise der vorstehend beschriebenen Anordnung ist folgende:
Wird ausgehend von einer Geschlossenstellung des Flügels 2 das Antriebselement 7 durch Bestromen des Motors 5 und der daraus resultierenden Drehung der Spindel 6 in Richtung des Abtriebselements verlagert, tritt nach Durchlaufen eines ersten Teilhubs des Antriebselementes dieses mit dem Kulissenfolger 16 in die Kulisse 15 des Arms 12 ein und dieser schwenkt in einem weiteren Teilhub aus und stützt sich dabei am Flügel 2 ab, der dadurch vom Rahmen 1 abgestellt wird (Fig. 5). Im weiteren Verlauf tritt der Kulissenfolger 16 aus der Kulisse 15 heraus und der Zapfen 21 gelangt in die Ausnehmung 20 und das Antriebselement 7 wird mit dem Abtriebselement 9 gekoppelt (Fig. 6). In einem weiteren Teilhub öffnet sich hiernach der Flügel 2 über das Abtriebselement 9 und den Ausstellarm 10, bis der Flügel 2 vollständig geöffnet ist.

Beim Schließen des Flügels 2 über die Vorrichtung 3 wird der Motor 5 mit umgekehrter Drehrichtung betrieben und der Flügel 2 nähert sich mit ausgeschwenktem Arm 12 seiner flächenparallelen Lage an. Wenn der Flügel 2 in oder nahe der in Fig.5 dargestellten Lage ist, greift der Arm 12 mit dem Zapfen 25 neben die Leiste 23 und der Kulissenfolger 16 schwenkt den Arm 12 so, dass der Zapfen 25 die Leiste 23 hintergreifen kann und bei weiterer Schwenkbewegung den Flügel 2 an den Rahmen 1 heranzieht.

Durch eine Kulisse 15, in die das Antriebselement 7 im Verlauf des Teilhubes eingreift und eine quer zur Bewegungsrichtung des Antriebselementes 7 gerichtete Abstützung des Flügels 2 gegen den Rahmen 1 erreicht. In dem ersten Ausführungsbeispiel ist die Kulisse 15 in dem schwenkbar am Gehäuse 4 gelagerten Arm 12 angeordnet ist, welcher zwischen dem Flügel 2 und Rahmen 1 wirksam ist und der beim Durchlaufen des am Antriebselementes 7 angeordneten Kulissenfolgers 16 ausschwenkt. Dabei sieht die Ausgestaltung vor, dass der Arm 12 als schwenkbar am Rahmen angebrachte Platte ausgestaltet ist, welche die Kulisse 15 zum Eingriff des zusammen mit dem Antriebselementes 7 beweglichen Kulissenfolgers 16 aufweist. Dabei ist die Kulisse 15 so angeordnet, dass beim Durchlaufen des Kulissenfolgers 16 der Kulisse 15 die Platte ausschwenkt.

Ein weiteres nicht erfindungsgemäßes Ausführungsbeispiel ist in den folgenden Fign 7 bis 16 dargestellt. Die Figuren zeigen in einer schematisierten Darstellung das rahmenseitige Gehäuse 4 mit dem darin geführten Antriebselement 7. Das Abtriebselement 9 ist mit dem Ausstellarm 10 schwenkbar verbunden. Der Ausstellarm 10 ist anderenends in einer Führung 30 schwenk- und schiebbar gelagert. Die schiebbare Führung wird durch einen Gleiter 31 bewirkt, an dem auch ein Steuerarm 32 schwenkbar befestigt ist. Der Steuerarm 32 ist an seinem anderen Ende 33 in einer rahmenseitigen Schwenklagerung aufgenommen.

Am Flügel 2 ist ortsfest in einer Schiene 34 neben der Führung 30 auch eine Platte 35 befestigt, die im Abstand zum Antriebselement 7 in dessen Endlage liegt, welche der Geschlossenstellung des Flügels 2 entspricht. Das ebenfalls im Gehäuse 4 geführte Abtriebselement 9 liegt in Verschieberichtung des Antriebselementes hinter der Platte 35. Die Platte 35 weist eine schräg zur Längsachse des Gehäuses 4 verlaufende Kulisse 15 auf, die eine randoffene Mündung 36 besitzt.

Das Antriebselement 7 und das Abtriebselement 9 weisen eine Kupplungseinrichtung 17 in Form zweier starker Magnete 37, 38 auf. Unterseitig weist das Antriebsglied 7 einen vorspringenden Kulissenfolger 16 auf.

Um den Flügel 2 mittels der Vorrichtung 3 um die lotrechte Drehachse 39 zu verschwenken, kann das Antriebselement 7 ausgehend von der Fig. 7 und 12 in Richtung des Abtriebselementes 9 bewegt werden. Dies erfolgt wie zuvor beschrieben mit einer - hier nicht dargestellten - Spindel und einer Spindelmutter am Antriebselement. Wird das Antriebselement 7 über die Spindel in der Fig. 12 nach links verschoben, tritt der Kulissenfolger 16 in die Mündung 36 ein und der Flügel 2 stützt sich im Weiteren über den Kulissenfolger 16 an der Kulisse 15 ab und wird ausgestellt (Fign 8 und 13), wobei der Flügel 2 um die Drehachse 39 schwenkt.

Schließlich trifft das Antriebselement 7 mit dem Abtriebselement 9 zusammen und wird über Kopplungseinrichtung 17 damit gekoppelt. Der Ausstellarm 10 greift nun durch die bereits vorausgegangene Ausstellbewegung in einem weniger spitzen Winkel 40 an dem Flügel 2 an (Fig.13). Die Fign 14 und 15 zeigen, dass mit zunehmender Öffnungsweite der Winkel 40 nun immer größer und damit günstiger wird.

Aus der Fig. 16 ist noch ersichtlich, dass der Steuerarm 32 eine Abwinkelung 41 besitzt. mit dieser umgreift der Steuerarm 32 die Drehachse 39, so dass ein Öffnungswinkel größer 90° möglich wird.

### Bezugszeichenliste

- 1: Rahmen
- 2: Flügel
- 3: Vorrichtung
- 4: Gehäuse
- 5: Motor
- 6: Spindel
- 7: Antriebselement
- 8: Spindelmutter
- 9: Abtriebselement
- 10: Ausstellarm
- 11: Drehlager
- 12: Arm
- 13: Schwenklagerung
- 14: Planfläche
- 15: Kulisse
- 16: Kulissenfolger
- 17: Kopplungseinrichtung
- 18: Kopplungsglied
- 19: Greifbacken
- 20: Ausnehmung
- 21: Zapfen
- 22: Zunge
- 23: Leiste
- 24: Flügelfalz
- 25: Zapfen
- 30: Führung
- 31: Gleiter
- 32: Steuerarm
- 33: Ende
- 34: Schiene
- 35: Platte
- 36: Mündung
- 37: Magnet
- 38: Magnet
- 39: Drehachse
- 40: Winkel
- 41: Abwinkelung

## Patentansprüche

1. Vorrichtung (3) zum Öffnen und/oder Schließen eines Flügels (2) relativ zu einem Rahmen (1) für Drehflügel, umfassend ein langgestrecktes Gehäuse, ein mittels einer motorbetriebenen Spindel (6) der Vorrichtung (3) bewegliches Antriebselement (7) mit einer Spindelmutter ((8) zum Erzeugen einer Antriebsbewegung, wobei das Antriebselement (7) längsverschieblich in dem Gehäuse geführt ist, und ein zum Bewegen des Flügels (2) mit dem Antriebselement (7) verbundenes Abtriebselement (9), welches entlang der Spindel (6) verschiebbar in dem Gehäuse gelagert ist und mit einem schwenkbar gelagerten Ausstellarm (10) verbunden ist, dem flügelseitig ein festes Drehlager zugeordnet ist, wobei das Antriebselement (7) sich relativ zum Abtriebselement (9) bewegend einen Teilhub und sich zusammen mit dem Antriebselement (9) bewegend einen Arbeitshub ausführt, wobei die Verbindung zwischen Antriebselement (7) und Abtriebselement (9) eine Verriegelung oder ein Kopplungselement (17) umfasst, um das Antriebselement (7) an einem Ende seines Teilhubs lösbar an dem Abtriebselement (9) festzustellen, **dadurch gekennzeichnet, dass** eine Kulisse (15) in einem schwenkbaren Arm (12) angeordnet ist, welcher zwischen Flügel (2) und Rahmen (1) wirksam ist und beim Durchlaufen eines am Antriebselementes (7) angeordneten Kulissenfolgers (16), ausschwenkt, wobei das Antriebselement (7) im Verlauf des Teilhubes in die Kulisse (15) eingreift und eine quer zur Bewegungsrichtung des Antriebselementes (7) gerichtete Abstützung des Flügels (2) gegen den Rahmen (1) erreicht.

2. Vorrichtung (3) nach Anspruch 1,
**dadurch gekennzeichnet,**
**dass** der Arm (12) als schwenkbar am Rahmen (1) oder Flügel (2) angebrachte Platte ausgestaltet ist, die die Kulisse (15) zum Eingriff des zusammen mit dem Antriebselementes (7) beweglichen Kulissenfolgers (16) aufweist, wobei beim Durchlaufen der Kulisse (15) mit dem Kulissenfolger (16) die Platte ausschwenkt.

3. Vorrichtung (3) nach Anspruch 1oder 2,
**dadurch gekennzeichnet,**
**dass** der Arm (12) oder die Platte einen in Richtung des Flügels (2) oder Rahmens (1) vorstehenden Zapfen (25) aufweist, der eine Leiste (23) am Flügel (2) oder Rahmen (1) bei Annäherung des Flügels (2) in eine planparallele Lage hintergreift.

4. Vorrichtung (3) nach Anspruch 1,
**dadurch gekennzeichnet,**
**dass** das Antriebselement (7) mit dem Kulissenfolger (16) in eine Kulisse (15) einer ortsfeste Platte (35) eingreift.

5. Vorrichtung (3) nach Anspruch 4, **dadurch gekennzeichnet,**
**dass** die Kulisse (15) in Bewegungsrichtung des Antriebselementes (7) einen geneigten Verlauf und Mündung (36) besitzt.

## Claims

1. Device (3) for opening and/or closing a wing (2) relative to a frame (1) for rotating wings, comprising: A longitudinally extended housing, a drive element (7) which can be driven by means of a motor-driven spindle (6) of the device (3), with a spindle nut (8) for generating a drive movement, wherein the drive element (7) is guided in the housing so as to be movable longitudinally, and a power take-off element (9) connected to the drive element (7) for moving the wing, which is mounted in the housing so as to be movable along the spindle (6) and is connected to a pivotably mounted setting-out arm (10), assigned to which on the wing-side is a fixed rotary bearing, wherein the drive element (7) carries out a partial lift stroke, moving relative to the power take-off element (9), and carries out a working stroke, moving together with the drive element (9), wherein the connection between the drive element (7) and power take-off element (9) comprises a locking device or a coupling element (17), in order to secure the drive element (7) at one end of its partial lift stroke to the power take-off element (9) in a detachable manner,
**characterized in that**
a link (15) is arranged in a pivoting arm (12), which takes effect between the wing (2) and the frame (1), and which pivots outwards when a link follower element (16) arranged on the drive element (7) runs through its movement, wherein the drive element (7), in the course of the partial lift stroke, engages into the link (15), and a support of the wing (2), directed transverse to the direction of movement of the drive element (7), reaches the frame (1).

2. Device (3) according to claim 1,
**characterized in that**
the arm (12) is configured as a plate, pivotably located on the frame (1) or wing (2), which comprises the link (15) for engaging the link follower element (16) which moves together with the drive element (7), wherein, when the link (15) runs through its movement with the link follower element (16), the plate pivots outwards.

3. Device (3) according to claim 1 or 2,
**characterized in that**
the arm (12) or the plate comprises a pin (25), which projects in the direction of the wing (2) or frame (1), and which engages behind a strip (23) at the wing (2) or frame (1) as the wing (2) approaches, in a plane-parallel position.

4. Device (3) according to claim 1,
**characterized in that**
the drive element (7) engages with the link follower element (16) into a link (15) of a fixed-position plate (35).

5. Device (3) according to claim 4,
**characterized in that**
the link (15) has an inclined course of movement and a mouth (36), in the direction of movement of the drive element (7).

## Revendications

1. Dispositif (3) d'ouverture et / ou de fermeture d'un battant (2) par rapport à un cadre (1) pour battant pivotant, comprenant un boitier allongé, un élément d'entraînement (7) pouvant être mû au moyen d'une broche (6) du dispositif (3), avec un écrou de broche (8), pour générer un mouvement d'entraînement, sachant que l'élément d'entraînement (7) est guidé, en déplacement longitudinal, dans le boîtier, et que, pour mouvoir le battant (2), un élément de sortie (9) est relié à l'élément d'entraînement (7), lequel est monté dans le boîtier, en pouvant être déplacé le long de la broche (6), et est relié à un bras d'orientation (10) pivotant, auquel est associé, côté battant, un palier rotatif, sachant que l'élément d'entraînement (7), se déplaçant par rapport à l'élément de sortie (9), exécute une course partielle et, se déplaçant en commun avec l'élément d'entraînement (9), exécute une course de travail, sachant que la liaison entre l'élément d'entraînement (7) et l'élément de sortie (9) comprend un verrouillage ou un élément de couplage (17) afin de fixer, de manière amovible, l'élément d'entraînement (7), à une extrémité de sa course partielle, à l'élément de sortie (9),
**caractérisé en ce qu'une**
coulisse (15) est disposée dans un bras pivotant (12), lequel agit entre le battant (2) et le cadre (1) et est déporté sur le côté lors du passage d'un suiveur de came (16) disposé sur l'élément d'entraînement (7), sachant que l'élément d'entraînement (7) au cours de la couse partielle, s'engage dans la coulisse (15) et provoque un appui du battant (2) contre le cadre (1), transversalement par rapport à la direction de déplacement de l'élément d'entraînement (7).

2. Dispositif (3) selon la revendication 1,
**caractérisé en ce que**
le bras (12) est réalisé en forme de plaque pivotante, qui, montée sur le cadre (1) ou le battant (2), est dotée de la coulisse (15) pour l'engagement du suiveur de came (16) déplaçable en commun avec l'élément d'entraînement (7), sachant que la plaque pivote lors du passage du suiveur de came (16) dans la coulisse (15).

3. Dispositif (3) selon la revendication 1 ou 2,
**caractérisé en ce que**
le bras (12) ou la plaque présente un ergot (25), qui, faisant saillie en direction du battant (2) ou du cadre (1), s'engage derrière une barre (23) prévue sur le battant (2) ou le cadre (1) lorsque le battants (2) s'approche d'une position plane parallèle.

4. Dispositif (3) selon la revendication 1,
**caractérisé en ce que**
l'élément d'entraînement (7) s'engage avec le suiveur de came (16) dans une coulisse (15) d'une plaque fixe (35).

5. Dispositif (3) selon la revendication 4,
**caractérisé en ce que**
la coulisse (15) présente un tracé ou un débouchement (36) incliné dans la direction de déplacement de l'élément d'entraînement (7).
